# EUROPÄISCHE PATENTSCHRIFT

(11) **EP 0 118 700 B1**
(45) Veröffentlichungstag und Bekanntmachung des Hinweises auf die Patenterteilung: **25.03.1987**
(21) Anmeldenummer: 84100844.4
(22) Anmeldetag: 27.01.1984
(51) Int. Cl.: A47H 5/14, E06B 9/262

(54) **Raff-Vorhang mit Raff-Einrichtung**
Gathered curtain and gathering device
Rideau retroussé et dispositif pour retrousser

(30) Priorität: 16.02.1983 DE 3305300
(43) Veröffentlichungstag der Anmeldung: 19.09.1984
(73) Patentinhaber: Gardinia Vorhangschienenfabrik Klein & Wälder, D-88305 Isny (DE)
(72) Erfinder: Dörflinger, Peter, D-7972 Isny (DE)
(74) Vertreter: Riebling, Peter, Dr.-Ing.

## Beschreibung

Die Erfindung betrifft einen Raffvorhang mit den Merkmalen gemäß dem Oberbegriff von Patentanspruch 1.

Einen derartigen Raffvorhang beschreibt die US-A-2 676 654. Dort sind die Wickelspulen auf ihrer Wickelwelle fest verkeilt. Damit ist aber der Nachteil verbunden, daß bei einer versehentlichen Schrägführung des Schlaufenbandes die Zugelemente ebenfalls schräg laufen. Dies ist aber bei einem derartigen Raffvorhang nicht nur ästhetisch unschön, sondern kann sogar zu einem Verklammen der Zugelemente auf den Wickelspulen führen.

Der Erfindung liegt daher die Aufgabe zugrunde, einen Raffvorhang mit den Merkmalen des Oberbegriffs von Patentanspruch 1 dahingehend weiterzubilden, daß durch einfache konstruktive Mittel für ein einwandfreies Aufspulen der Aufzugbänder auf ihre Wickelspulen gesorgt ist.

Die Lösung dieser Aufgabe erfolgt durch die kennzeichnenden Merkmale von Patentanspruch 1. Dadurch wird dafür gesorgt, daß das Aufzugband stets lotrecht fluchtend zu seiner Wickelspule aufgewickelt bzw. abgewickelt wird. Hiermit wirkt zusammen, daß die Schlaufen die Lotrechtführung unterstützen, die vertikal in Fluchtlinie zur Wickelspule verlaufen.

Die abhängigen, Ansprüche 2 bis 5 sind auf bevorzugte Maßnahmen gerichtet, die zur Lösung der Erfindungsaufgabe dienlich sind.

Im folgenden wird die Erfindung anhand von lediglich einen Ausführungsweg darstellende Zeichnungen näher erläutert.

Es zeigen :
Figur 1 schematisiert gezeichnete Vorderansicht des rechten Teils eines Raffvorhangs von der Rückseite her,
Figur 2 Seitenansicht der Anordnung nach Figur 1,
Figur 3 Draufsicht auf ein Bandführungselement,
Figur 4 Seitenansicht einer Wickelspule mit darin befestigtem Aufzugband,
Figur 5 eine im Vergleich zu Figur 1 modifizierte Ausführungsform mit einem integrierten Antriebsmotor,
Figur 6 Seitenansicht der Figur 5.

In nicht näher dargestellter Weise ist ein Raffvorhang 1 an seiner oberen Seite mit einer Profilschiene 25 verbunden. Die Profilschiene 25 ist mit einer Kunststoffhalterung 26 verbunden, mit der sie an einer Wand oder einer Decke festgemacht ist. In das untere Profil der Profilschiene 25 greifen Lagerböcke 18, 21 ein, zwischen denen eine Wickelwelle 16 drehbar gelagert ist. Die Wickelwelle 16 ist einseitig aus dem Lagerbock 21 herausgeführt und dort drehfest mit einer Antriebsscheibe 23 verbunden, die im Gehäuse einer Aufzugeinrichtung 22 integriert ist. Die Antriebsscheibe 23 dient zum formschlüssigen Eingriff einer Kugelkette 24, die in nicht näher dargestellter Weise als geschlossene Schlaufe ausgeführt ist. Durch Zug an der Kugelkette 24 wird die Antriebsscheibe 23 ohne Schlupf gedreht und damit wird die Wickelwelle 16 mitgenommen.

Drehfest mit der Wickelwelle 16 sind mehrere, im Abstand nebeneinander angeordnete Wickelspulen 14 verbunden, von denen lediglich eine in Figur 1 und Figur 2 gezeigt ist. Jede Wickelspule 14 besteht aus zwei - einen gegenseitigen Abstand aufweisenden - Flanschen 15, wobei die Wickelspule 14 in den Pfeilrichtungen 17 axial auf der Wickelwelle 16 verschiebbar ist. Die linke Begrenzung der Verschiebung bildet hierbei der Lagerbock 18, während die rechte Begrenzung durch einen Stellring 19 gebildet ist, der klemmend, jedoch axial verschiebbar auf der Wickelwelle 16 gelagert ist.

Vertikal am Raffvorhang 1 ist ein Schlaufenband 2 befestigt, was als herkömmliches Gardinenband ausgebildet ist. Hierdurch ergibt sich der Vorteil, daß die Schlaufen 3 in relativ engem Abstand zueinander angeordnet sind, und der Benutzer verschiedene Schlaufenabstände wählen kann. Die Abstände 4 zwischen den Schlaufen 3 sind also dadurch wählbar, daß der Benutzer bei Veränderung des Raffabstandes andere Schlaufen aus dem Schlaufenband 2 herausholt und dort die in Figur 1-3 dargestellten Bandführungselemente 5 einschlauft.

Das in Figur 3 dargestellte Bandführungselement 5 besteht aus einem unteren, federnden Schenkel 6, der vorne einen mit Widerhaken versehenen Kopf 7 aufweist, wobei in Richtung zum Körper des Bandführungselements 5 ein Schlitz 9 vorgesehen ist. Zur Verbindung des Bandführungselements 5 mit dem Schlaufenband 2 wird der Kopf 7 gegen die Schlaufe 3 geführt, wobei der Schenkel 6 federnd nach unten ausweicht, und der Widerhaken am Kopf 7 kurzfristig den Schlitz 9 nach der Stirnseite hin freigibt, so daß die Schlaufe 3 in den Schlitz 9 einrastet und dort lagengesichert ist. Das Bandführungselement 5 ist damit unverschiebbar, jedoch lösbar, mit der Schlaufe 3 des Schlaufenbandes 2 verbunden und das Bandführungselement 5 ist damit unverdrehbar mit der Schlaufe verbunden, wodurch eine Verkantung mit Verbindung mit dem durch die Ausnehmung 10 hindurchgezogenen Aufzugband 13 vermieden wird.

In Körper 8 des Bandführungselementes 5 ist eine Ausnehmung 10 angeordnet, die aus einem länglichen Schlitz 11 mit einer etwa mittig daran ansetzenden Ausnehmung 12 besteht. Das Aufzugband 13 wird durch diesen Schlitz 11 eingefädelt. Entsprechend der Anordnung des Schlitzes 9 ist auch der Schlitz 11 seitlich offen, um das Aufzugband 13 leichter in den Schlitz 11 einzufädein. Die Schlitzbreite des Schlitzes 11 ist geringfügig größer als die Breite des Aufzugbandes 13, so daß es leichtgängig durch den Schlitz 11 hindurchgeführt ist und hiermit der eingangs beschriebene, leichte Lauf des Raffvorhangs während des Raffvorganges erreicht wird.

Die Ausnehmung 12 dient dem Zweck der Verankerung des Aufzugbandes 13 am unteren Teil des Raffvorhanges 1. Dort wird das Aufzugband 13 mit dem untersten Bandführungselement 5 dadurch verbunden, daß im Aufzugband 13 ein Knoten gemacht wird, und der Knoten in die Ausnehmung 10 eingeführt wird, wodurch er sich die obere Ausnehmung 12 klemmend anlegt.

Hierdurch ist eine einfache Befestigung des Aufzugbandes 13 gewährleistet, jederzeit wieder gelöst werden kann, indem der Knoten aus dem Schlitz 11 herausgezogen wird.

Das Aufzugband 13 wird hierbei zwischen den Flanschen 15 der Wickelspule ,14 aufgenommen, wobei die Flansche 15 einen nur geringfügig größeren Abstand aufweisen, als es der Breite des Aufzugbandes 13 entspricht. Hierdurch besteht der Vorteil, daß bei nebeneinander liegenden Wickelspulen 14 eine genaue synchrone Verkürzung des Aufzugbandes 13 beim Hochziehen des Raffvorhanges erfolgt und damit eine schräge Faltenbildung, sowie ein Verkanten oder schiefes Hochziehen vermieden wird.

Die Wickelspule 14 ist auf der Wickelwelle 16 mit axialem Spiel in den Pfeilrichtungen 17 verschiebbar gelagert, so daß auch - wenn das Schlaufenband 2 schräg aufgenäht werden sollte, und damit das Aufzugband 13 schräg gerichtet auf die Wickelspulen 14 aufgewickelt wird - die jeweilige Wickelspule 14 in den Pfeilrichtungen 17 axial ausweicht und damit stets ein gerades Aufwickeln des Aufzugbandes 13 gewährleistet ist.

Die Wickelspule 14 ist drehfest mit der Wickelwelle 16 dadurch verbunden, daß gemäss Figur 2 die Wickelwelle 16 aus einem Dreikantprofil besteht, in das die Wickelspule 14 mit entsprechenden Vorsprüngen in die zurückspringenden Nuten der Wickelwelle 16 eingreift.

Stets ist nur ein einziger Lagerbock 18 einer Wickelspule 14 zugeordnet, während auf der gegenüberliegenden Seite ein in Pfeilrichtung 17 klemmend verstellbarer Stellring 19 auf der Wickelwelle 16 angebracht ist. Hierdurch wird Material eingespart, weil nur ein einziger Lagerbock verwendet wird und der Stellring 19 selbst sehr kostengünstig herzustellen ist.

Die Befestigung des Aufzugbandes 13 auf der Wickelspule 14 erfolgt gemäss Figur 4 dadurch, daß in der Wickelspule 14 ein radialer Schlitz 20 in mindestens einem Flansch 15 angeordnet ist. Im Aufzugband 13 wird ein Knoten eingeknüpft, der seitlich aus dem Schlitz 20 im Flansch 15 herausgeführt wird, wobei sich die Knoten außen an den Flansch 15 anlegt. Der Schlitz 20 geht hierbei - wie in Figur 2 dargestellt - bis zum Grund der Wickelspule 14, so daß sich der Knoten klemmend an den Flansch 15 anlegt. In der in Figur 5 und 6 gezeigten weiteren Ausführungsform wird dargestellt, wie ein Antriebsmotor 27 in die Einrichtung integriert ist.

Bei der Ausführungsform nach Figur 5 ist der Antriebsmotor 27 unmittelbar in die Wickelwelle 16 integriert. Hierdurch ergibt sich der Vorteil, daß der Antriebsmotor 27 hinter dem Raffvorhang verborgen direkt an einer Profilschiene 35 befestigt ist, und über Lagerböcke 30, die in entsprechende Profilnuten 29 der Profilschiene 35 eingreifen, befestigt ist. Hierdurch ist es möglich, den Antriebsmotor 27 durch Verschiebung der Lagerböcke 30 im Bereich der Profilnuten 29 entsprechend den Erfordernissen am Einbauort zu verschieben. Die Kraftübertragung ist auch wesentlich günstiger, denn der Antriebsmotor 27 kann seine Kraft unmittelbar auf die Wickelwelle 16 übertragen, nachdem entsprechende, zwischengeschaltete Zugmittelgetriebe entfallen.

In nicht näher dargestellter Weise kann der Antriebsmotor 27 bei den Positionen 28 von nicht näher dargestellten Lagerböcken eingefasst werden, wobei die Lagerböcke drehbar die Wickelwelle 16 aufnehmen und die Lagerung mit Hilfe von Kugellagern oder Gleitlagern erfolgt.

Durch die Verschiebung der Lagerböcke 18, 21, 30 im Bereich der Nuten der Profilschiene 25, 35 ist es möglich, in einem baukastenartigen System beliebig viele Wickelspulen nebeneinander in gegenseitigem Abstand auf der Wickelwelle anzuordnen.

## Patentansprüche

1. Raffvorhang (1), weicher mit seinem oberen, horizontalen Teil mit einer Aufhängevorrichtung verbunden ist und eine Raffeinrichtung aufweist, die eine parallel zur Längsachse der Aufhängevorrichtung angeordnete, drehend angetriebene Wickelwelle (16) aufweist, die drehbar in mit der Aufhängevorrichtung verbundenen Lagerböcken (18, 21) gelagert ist und auf der drehfest mehrere, einen gegenseitigen Abstand aufweisende Wickelspu len (14) angeordnet sind, auf die jeweils ein vertikales als Aufzugband (13) mit rechteckigem Querschnitt ausgebildetes Zugelement aufwickelbar ist, dessen unteres Ende am unteren Teil des Raffvorhangs (1) befestigt ist und das durch einen gegenseitigen, vertikalen Abstand aufweisende Schlaufen (5) eines Schlaufenbandes (2) geführt ist, das vertikal in Fluchtlinie zur Wickelspule (16), deren Flansche (15) einen geringfügig größeren Abstand aufweisen als es der Breite des Aufzugbandes (13) entspricht, mit dem Raffvorhang (1) verbunden ist, dadurch gekennzeichnet, daß die Wickelspulen (14) auf ihrer mit einer Vorhangschiene als Aufhängevorrichtung verbundenen Wickelwell (16) axial verschiebbar sind und daß das axiale Spiel der Wickelspule (14) auf der Wickelwelle (16) einerseits durch einen Lagerbock (18) begrenzt, ist, in dem die Wickelwelle (16) drehbar gelagert ist und andererseits durch einen Stellring (19), der klemmend auf der Wickelwelle (16) axial verschiebbar ist.

2. Raffvorhang nach Anspruch 1, dadurch gekennzeichnet, daß das Aufzugband (13) durch feste, nicht verdrehbare Schlaufen (5) des Schlaufenbandes (2) geführt ist.

3. Raffvorhang nach Anspruch 2, dadurch gekennzeichnet, daß die Schlaufen (5) als Bandführungselemente aus einem biegsamen Kunststoffmaterial ausgebildet sind und das Aufzugband (13) durch eine Ausnehmung (10) mit annähernd rechteckiger Öffnung leicht verschiebbar geführt ist, daß am Bandführungselement (5) ein Schlitz (9) angeordnet ist, dessen eine Begrenzung durch einen federnden Schenkel (6) gebildet ist, der mit seinem widerhakenartigen Kopft (7) eine Öffnung zum Schlitz (9) federnd verschließt.

4. Raffvorhang nach Anspruch 3, dadurch gekennzeichnet, daß der federnde Schenkel (6) des Bandführungselementes (5) unter die Schlaufe (3) eines herkömmlichen Gardinenbandes einschiebbar ist, das als Schlaufenband (2) vertikal am Vorhang (1) in Fluchtlinien zu je einer Wickelspule (14) befestigt ist.

5. Raffvorhang nach einem der Ansprüche 1-4, dadurch gekennzeichnet, daß die Wickelwelle (16) im Bereich zwischen zwei Lagerböcken (18) drehfest mit der Abtriebswelle eines Antriebsmotors (27) verbunden ist.

## Claims

1. Pull-up curtain (1) which is connected on its upper horizontal part to a hanging device and which has a lifting device which has a rotatably driven winding shaft (16) arranged parallel to the longitudinal axis of the hanging device, which shaft is rotatable in bearing brackets (18, 21) which are connected to the hanging device on which are arranged several winding reels (14) which are eqidistant and secured against turning onto each of which a vertical pulling element of rectangular cross-section can be wound as a lifting tape (13) whose lower end is secured to the lower part of the pull-up curtain (1) and which is led through vertically eqidistant loops (5) of a looped tape (2) which is connected to the pull-up curtain and aligned vertically in line with the winding reel (14) whose flanges (15) are spaced apart at a distance slightly wider than the width of the lifting tape (13), characterized as that the winding reels (14) are slidable axially on their winding shaft (16) which is connected to a curtain track as a hanging device, and that the axial clearance of the winding reel on the winding shaft is limited on one side by a bearing bracket (18) in which the winding shaft (16) is rotatably mounted, and, on the other side by a collar (19) whose axial position on the winding shaft (16) can be adjusted by clamping.

2. Pull-up curtain in accordance with Claim 1, characterized as that the lifting tape (13) is led through secure, non-rotating loops (5) of the looped tape (2).

3. Pull-up curtain in accordance with Claim 2, characterized as that the loops (5), as a tape guide element, are formed from a flexible plastic material and the lifting tape (13) is led through a recess (10) with an almost rectangular opening in an easily slidable fashion ; that on the tape guidance element (5) a slot (9) is arranged which is formed as stop by a spring leg (6) whose barbed head (7) closes the opening to the slot (9) in a spring fashion.

4. Pull-up curtain in accordance with Claim 3, characterized as that the spring leg (6) of the tape guidance element (5) can be inserted into the loops (3) of a normal curtain tape which, as a looped tape (2) is attached vertically on the curtain in line with each winding reel (14).

5. Pull-up curtain in accordance with one of the Claims 1-4, characterized as that the winding shaft (16) is connected securly to the drive shaft of a drive motor (27) in the area between two bearing brackets (18).

## Revendications

1. Rideau (1) pouvant être retroussé, ce rideau étant relié, par sa partie horizontale supérieure, à un dispositif de suspension et présentant un dispositif de retroussement, lequel présente, agencé parallèlement à l'axe longitudinal du dispositif de suspension, un arbre d'enroulement (16) entraîné en rotation, lequel arbre est monté à rotation dans des paliers-supports (18, 21) reliés au dispositif de suspension et sur lequel sont agencées, en lui étant solidarisées en rotation, plusieurs bobines d'enroulement (14) mutuellement séparées par un intervalle, sur chacune desquelles peut être enroulé un élément de traction réalisé sous la forme d'un ruban de relevage vertical (13) à section droite rectangulaire, dont l'extrémité inférieure est fixée à la partie inférieure du rideau (1) et qui est guidé dans des boucles (5) d'un ruban porte-boucles (2) qui présente des boucles (5) mutuellement séparées par des intervalles verticaux et qui est lié au rideau (1) selon une ligne verticalement alignée sur la bobine d'enroulement (16) dont les joues présentent un écartement légèrement supérieur à la largeur du ruban de relevage (13), caractérisé en ce que les bobines d'enroulement (14) peuvent être déplacées axialement, par coulissement, sur leur arbre d'enroulement (16) assemblé à un rail faisant office de dispositif de suspension, et en ce que le jeu axial de la bobine d'enroulement (14) sur l'arbre d'enroulement (16) est délimité, d'un côté, par un palier-support (18) dans lequel l'arbre d'enroulement (16) est monté à rotation et, de l'autre côté, par un anneau de butée (19) serrant l'arbre d'enroulement (16) sur lequel il peut être déplacé par coulissement axial.

2. Rideau selon la revendication 1, caractérisé en ce que le ruban de relevage (13) est guidé par des boucles (5), indéformables par torsion, que comporte le ruban (2) porte-boucles.

3. Rideau selon la revendication 2, caractérisé en ce que les boucles (5) sont réalisées sous la forme d'éléments de guidage de ruban faits d'une matière plastique flexible, et le ruban de relevage (13) est guidé, de manière à pouvoir coulisser facilement, dans un évidement (10) ayant une ouverture approximativement rectangulaire, et en ce que l'élément de guidage de ruban (5) est doté d'une fente (9) dont l'une des délimitations est formée par une branche déformable élastiquement (6) munie d'une tête du genre mentonnet (7) par laquelle elle ferme, par déformation élastique, une ouverture d'accès à la fente (9).

4. Rideau selon la revendication 3, caractérisé en ce que la branche déformable élastiquement (6) de l'élément (5) de guidage de ruban peut être introduite en dessous de la boucle (3) d'un galon fronceur classique qui, en tant que ruban porte-boucles (2), est fixé verticalement au rideau (1), à chaque fois sur une ligne alignée sur une bobine d'enroulement (14).

5. Rideau selon l'une des revendications 1 à 4, caractérisé en ce que, dans la région comprise entre deux paliers-supports (18), l'arbre d'enroulement (16) est solidarisé en rotation à l'arbre de sortie d'un moteur d'entraînement (27).
